# FASCICULE DE BREVET EUROPEEN

(11) **EP 2 662 310 B1**
(45) Date de publication et mention de la délivrance du brevet: **04.03.2015**
(21) Numéro de dépôt: 13166574.7
(22) Date de dépôt: 06.05.2013
(51) Int. Cl.: B65D 81/05

(54) **Élément de cadre pour le conditionnement d'articles plats et emballage constitué de tels éléments**
Rahmenelement für die Verpackung von flachen Artikeln und Verpackung aus solchen Elementen
Frame member for packaging flat items and packaging made up of such elements

(30) Priorité: 07.05.2012 FR 1254189
(43) Date de publication de la demande: 13.11.2013
(73) Titulaire: Knauf Industries Gestion, 68600 Wolfgantzen (FR)
(72) Inventeur: Leuvrey, Laurent, 70270 Ecromagny (FR)
(74) Mandataire: Bugnion Genève

(56) Documents cités:
- EP-A1- 1 071 618
- WO-A1-2010/041023
- DE-U1- 9 420 522
- DE-U1- 20 200 677
- FR-A1- 2 350 276
- GB-A- 2 264 525

## Description

La présente invention concerne un élément de cadre pour le conditionnement d'articles plats, selon le préambule de la revendication 1, ainsi que l'emballage obtenu par l'association de tels éléments. Un tel cadre est décrit par le document WO 2010/041023 A1. La présente invention se rapporte plus particulièrement à un élément destiné à former tout ou partie d'un cadre assurant la protection d'articles ou de produits sensiblement plats lors de leur stockage et/ou leur transport.

On entend par article plat un produit dont l'épaisseur est notablement plus faible que ses autres dimensions.

Ces articles peuvent avoir une forme générale de parallélépipède, de cylindre, de polygone ou une forme quelconque et complexe.

Un tel élément de cadre trouve son application, notamment, dans le domaine de la logistique pour le conditionnement et la livraison de produits ou d'équipements plats et fragiles tels qu'en particulier, des écrans plats de téléviseurs, des panneaux de verre, des tableaux, ...

En général, ces articles plats de grandes dimensions sont conditionnés dans des conteneurs tels que des caisses en bois ou en carton dans lesquelles ils sont immobilisés par des cales et protégés des chocs éventuels par des particules (granulés ou billes) de matériau alvéolaire (polystyrène), des fibres, associées, le cas échéant, à d'autres éléments d'emballage.

Cependant, ces moyens de protection utilisent des volumes importants d'éléments disparates et de matières différentes dont tant l'acheminement jusqu'au lieu de conditionnement que la gestion ultérieure, après utilisation, pose des problèmes d'encombrement, de recyclage et donc de coûts.

La présente invention a pour but de résoudre ces problèmes techniques de manière satisfaisante en proposant une solution permettant de garnir et de protéger l'épaisseur de ces articles plats de façon efficace et compacte.

Ce but est atteint selon l'invention au moyen d'un élément de cadre pour le conditionnement d'articles plats selon la revendication 1.

Ledits créneaux sont configurés et positionnés de telle sorte que deux éléments identiques se superposent de façon inversée et tête-bêche par emboîtement des premier et second profilés.

Selon une autre caractéristique, les créneaux de l'une des séries du premier profilé sont constitués d'une saillie intérieure à paroi droite prolongée extérieurement par un épaulement transversal.

Selon une variante avantageuse, les créneaux de l'une des séries du second profilé sont séparés par des méplats extérieurs prolongés intérieurement par des dépouilles.

Selon une autre variante, les créneaux d'au moins l'une des séries du premier profilé sont pourvus d'alvéoles sous-jacentes d'amortissement des chocs.

De préférence, le second profilé est pourvu d'une unique cavité longitudinale sous-jacente pour l'amortissement des chocs.

Selon un mode de réalisation spécifique, l'élément de cadre comprend plus de deux profilés articulés.

Selon une variante spécifique, lesdites butées sont formées de faces inclinées s'étendant à l'extrémité intérieure des premier et second profilés, de part et d'autre de la charnière.

Selon une autre variante, l'élément de cadre de l'invention comprend des organes de verrouillage des butées de contact.

Ces organes de verrouillage sont, de préférence, constitués d'un ergot porté par le second profilé et dont la face tournée vers le premier profilé vient en appui contre l'épaulement transversal extérieur du créneau immédiatement adjacent tandis que la saillie correspondante vient se loger dans la dépouille en vis à vis.

Selon encore un mode de réalisation particulier, lesdits créneaux sont réalisés sous forme de dents triangulaires.

Selon encore une autre variante destinée à faciliter le stockage et le transport des éléments de cadre, ladite charnière souple est conçue de façon à permettre un pliage des deux profilés selon un angle de 180° l'un par rapport à l'autre, au moins vers l'arrière.

Dans ce cas, les profils des faces inférieures des deux profilés sont complémentaires pour permettre leur emboîtement ou leur placage après repli de 180° vers l'arrière.

Un autre objet de l'invention est un emballage réalisé par l'association d'un ou plusieurs éléments de cadre précédemment décrits pour le conditionnement d'articles plats.

L'élément de cadre de l'invention permet d'offrir un conditionnement ergonomique et économique pour des produits dont la forme plate et la fragilité rendent difficiles et délicates les opérations de manutention et de livraison par le fabricant, le transporteur, l'utilisateur ou le consommateur.

L'élément de cadre de l'invention présente une structure simple, réalisée d'une seule pièce et dont la fabrication et la pose sont faciles à mettre en oeuvre industriellement.

Cet élément d'encadrement peut être utilisé tel quel en étant monté sur la bordure périphérique de l'article ou associé avec un conteneur formant une enveloppe extérieure, éventuellement étanche et hermétique, en fonction de la nature de l'article à conditionner.

La structure de cet élément est auto-portante en se fixant de façon amovible sur l'épaisseur de l'article et est adaptée à différentes tailles et types d'articles plats sans que des modifications importantes soient nécessaires.

La protection obtenue est remarquable car, outre le calage et le support de l'article, les chocs éventuels sont fortement amortis et/ou absorbés par des moyens dédiés, portés par l'élément de cadre lui-même et permettant de préserver l'article conditionné de tout dommage.

Il permet, en outre, de faire une économie significative de matière, en particulier, du fait qu'il est monobloc et peut être aisément réutilisé de multiples fois.

Enfin, son stockage est particulièrement économique grâce à la possibilité d'imbrication compacte de plusieurs éléments identiques.

L'invention sera mieux comprise à la lecture de la description qui va suivre, accompagnée des dessins sur lesquels ;
La figure 1 représente une vue en perspective d'un mode de réalisation de l'élément de cadre de l'invention en position déployée.
La figure 2 représente une vue en perspective de l'élément de cadre de la figure 1 en position repliée.
Les figures 3A et 3B représentent des vues en perspective, respectivement avant et après empilage de deux éléments de cadre selon le mode de réalisation des figures 1 et 2.
La figure 4 représente une vue en perspective d'un article plat conditionné au moyen d'éléments de cadre selon le mode de réalisation des figures 1 et 2.
Les figures 5A et 5B sont des vues respectivement de dessus et en coupe transversale selon le plan AA du premier profilé d'un élément de cadre selon l'invention.
Les figures 6A et 6B sont des vues respectivement de dessus et en coupe transversale selon le plan BB du second profilé d'un élément de cadre selon l'invention.
Les figures 7A et 7B sont des vues schématiques en perspective d'une variante de réalisation d'un élément de cadre ne faisant pas partie de l'invention.

L'élément de cadre représenté sur les figures se présente, à l'état libre, sous la forme d'une pièce allongée unique comprenant au moins un premier profilé 1 et un second profilé 2 de même largeur reliés, longitudinalement, par une charnière souple 3.

Chacun des profilés 1, 2 comporte une gorge axiale 10, 20 dans laquelle vient se loger le bord périphérique de l'article plat P (représenté sur la figure 4) à la manière d'un listeau.

L'élément de cadre est réalisé, de préférence, avec un matériau alvéolaire déformable (type polystyrène expansé) ce qui permet d'engager le bord de l'article plat en force dans la gorge 10, 20 et d'assurer, par coincement, une bonne tenue mécanique de l'assemblage.

Une relative élasticité du matériau peut renforcer le serrage dans la gorge et le placage des profilés 1, 2 sur les faces planes périphériques de l'article P.

Cette gorge est délimitée latéralement et sur chaque profilé, par des flancs constitués de deux séries parallèles de créneaux 11, 12, 21, 22.

Dans le mode de réalisation représentée sur les figures 1 et 2, les créneaux sont réalisés sous forme de dents sensiblement triangulaires.

Toutefois, l'invention n'exclut pas des profils différents de ces créneaux à condition qu'ils permettent toujours la superposition de plusieurs éléments dans les conditions mentionnées ci-après.

De même, selon une variante non représentée, au moins l'un des profilés pourraient présenter une courbure en vue de monter l'élément sur tout ou partie d'un article dont les bords ne seraient pas rectilignes.

Les créneaux respectifs 12a, 22a des deux profilés 1, 2 qui sont adjacents à la charnière 3 sont pourvus de butées de contact associées à des organes de verrouillage qui seront détaillés ci-après.

Ces butées assurent le blocage des deux profilés dans une position où ils s'étendent ici de façon perpendiculaire l'un par rapport à l'autre en formant localement une cornière, comme représenté sur la figure 2.

Il est, toutefois, possible de prévoir que ces butées assurent un blocage selon une orientation angulaire différente de 90°, adaptée aux contours et au profil spécifiques de l'article plat à conditionner.

Dans cette position qui correspond à l'utilisation de l'élément de l'invention, les gorges 10, 20 respectives des profilés 1, 2 sont raccordées et sont ouvertes en mâchoire vers l'intérieur de l'angle et en regard mutuel pour recevoir les coins et les bords de l'article plat P, à la manière d'un encadrement.

La charnière 3 étant fermée, elle vient se positionner dans les coins de l'article plat, comme représenté sur la figure 4.

De manière plus générale, il est aussi possible de fixer l'élément de cadre de l'invention le long d'un bord droit de l'article plat P sans replier la charnière 3 à la manière d'une bordure, sans qu'il soit nécessaire de verrouiller les deux profilés dans leur position respective.

La charnière souple 3 est d'un type connu en soi et est constituée d'une zone amincie de la matière constitutive de l'élément située, de préférence, en position médiane entre les profilés 1, 2. Cette charnière autorise le pliage élastique des deux profilés l'un par rapport à l'autre.

Les créneaux 11, 12, 21, 22 sont configurés et positionnés de telle sorte que deux éléments identiques peuvent se superposer de façon inversée et tête-bêche par co-emboîtement des premier et second profilés, comme représenté sur les figures 3A, 3B.

Les créneaux 12 de l'une des deux séries du premier profilé 1 sont constitués d'une saillie intérieure 121 à paroi droite prolongée extérieurement par un épaulement transversal 122 (figures 1, 2, 5A et 5B), tandis que les créneaux 22 de l'une des séries du second profilé 2 sont séparés par des méplats extérieurs 222 prolongés intérieurement par des dépouilles 221.

Les créneaux 11, 21 des autres séries des deux profilés 1, 2 sont identiques comme cela est visible sur la figure 2.

Le profil de la dépouille 221 du second profilé 2 est adapté pour recevoir, par emboîtement, la saillie 121 du créneau 12 en vis à vis du premier profilé 1 lors de l'empilage de deux éléments, comme représenté sur les figures 3A, 3B.

A cet effet, les saillies 121 et les dépouilles 221 sont réalisées sur le même côté de l'élément, comme cela apparaît sur la figure 2.

Conjointement, les épaulements 122 du premier profilé 1 viennent en appui contre les méplats 222 du second profilé 2.

Un tel empilage est très compacte et offre un encombrement très réduit.

Un autre mode de stockage optimal des éléments de cadre sera décrit par la suite.

Les butées sont formées de faces inclinées 13, 23 s'étendant à l'extrémité intérieure respectivement des premier et second profilés 1, 2, de part et d'autre de la charnière 3.

Ces faces inclinées sont destinées à venir en appui mutuel lors de la fermeture de la charnière, comme représenté sur la figure 2.

Plus précisément, dans le mode de réalisation représenté, la gorge 20 du second profilé 2 est située à un niveau supérieur à celui de la gorge 10 du premier profilé 1, comme représenté sur la figure 1.

Dans cette configuration, les faces inclinées 13 des créneaux 11, 12a du premier profilé 1 viennent en contact avec la face inclinée 23 du second profilé 2 dont la surface est plus grande.

Les organes de verrouillage sont, quant à eux, constitués ici d'un ergot porté par le créneau 22a du second profilé 2 et dont la face 23a, tournée vers le premier profilé 1, vient en appui contre l'épaulement transversal extérieur 122a du créneau 12a immédiatement adjacent tandis que la saillie correspondante 121 vient se loger dans la dépouille 221 en vis à vis, comme représenté sur la figure 2.

Les créneaux d'au moins l'une des séries (et ici les créneaux 12) du profilé 1 sont pourvus d'alvéoles 14 sous-jacentes assurant l'amortissement des chocs.

Le second profilé 2 est pourvu, quant à lui, d'une unique cavité 24 sous-jacente longitudinale d'amortissement des chocs.

Dans le mode de réalisation représenté, notamment sur la figure 2, les alvéoles 14 et la cavité 24 sont réalisées du même côté des deux profilés 1, 2 mais il est possible de les positionner, en fonction des besoins, sur deux côtés opposés.

Les alvéoles 14 et la cavité 24 forment ainsi des zones évidées d'absorption de l'énergie cinétique qui est susceptible d'être communiquée de façon incidente au colis lors d'impacts (chute, chocs,...), en préservant ainsi l'intégrité de l'article.

La cavité longitudinale 24 peut, le cas échéant, servir de compartiment ergonomique permettant d'accueillir des accessoires de l'article à conditionner.

Selon une variante non représentée, l'élément comprend plus de deux profilés.

Les profilés sont alors articulés les uns aux autres à la manière d'une chaîne de vélo et viennent garnir au plus près et en l'enserrant, le pourtour de l'article P.

Le second profilé 2 a vocation à être monté sur la partie basse de l'article plat P de façon à offrir un piètement au colis ainsi formé, comme représenté sur la figure 4.

A cet effet, les parois d'extrémité de la cavité longitudinale 24 sont avantageusement orientées en arc-boutement et, le cas échéant, renforcées en vue d'assurer une meilleure stabilité.

Dans la variante illustrée par les figures 7A et ne faisant pas partie de l'invention, les profilés 1, 2 ont été représentés sous forme simplifiée.

Dans cette variante, la charnière souple 3 est plus particulièrement adaptée et destinée à permettre un pliage élastique dans les deux sens.

Le pliage des deux profilés l'un vers l'autre dans le sens de la fermeture a déjà été décrit en référence aux figures 1 à 6.

Les figures 7A et 7B illustrent, quant à elles, le pliage des deux profilés vers l'arrière (sens d'ouverture représenté sur la figure 7A par la flèche) selon un angle de 180° l'un par rapport à l'autre.

L'amplitude de 180° n'était pas nécessaire pour un pliage de fermeture tel que décrit précédemment dont le but était d'assurer la protection des angles d'un article plat. D'ailleurs, la présence des créneaux pourrait faire obstacle à un pliage de fermeture à 180°, à moins que ceux-ci ne soient spécifiquement adaptés à un tel pliage.

Dans cette autre variante, le pliage est plus particulièrement destiné à faciliter le conditionnement et le transport des éléments de cadre eux-mêmes.

En effet, dans un objectif de réduire l'encombrement des éléments de cadre pour leur stockage, leur acheminement puis la livraison sur leur lieu d'utilisation, il est avantageux de replier les deux profilés l'un contre l'autre comme représenté sur la figure 7B.

Dans ce cas, les faces extérieures ou dos 15, 25 des deux profilés 1, 2 seront planes (figures 7A, 7B) ou bien leurs profils seront complémentaires pour permettre leur emboîtement ou leur placage dos à dos après rabat de 180° vers l'arrière.

## Revendications

1. Élément de cadre pour le conditionnement d'articles plats (P) comprenant au moins
un premier profilé (1) et un second profilé (2) reliés, longitudinalement et en une seule pièce, par une charnière souple (3) et comportant chacun une gorge axiale (10, 20) de réception de l'article, **caractérisé en ce que** ladite gorge est délimitée latéralement par deux séries de créneaux (11, 12, 21, 22) configurés et positionnés de telle sorte que deux éléments identiques se superposent de façon inversée et tête-bêche par emboîtement des premier et second profilés, les créneaux respectifs (12a, 22a) desdits profilés, adjacents à ladite charnière, étant pourvus de butées de contact assurant le blocage des deux profilés (1, 2) dans une position angulaire relative où leurs gorges respectives (10, 20) sont ouvertes en regard du bord de l'article à protéger.

2. Élément de cadre selon la revendication 1, **caractérisé en ce que** les créneaux (12) de l'une des séries du premier profilé (1) sont constitués d'une saillie intérieure (121) à paroi droite prolongée extérieurement par un épaulement transversal (122).

3. Élément de cadre selon l'une des revendications précédentes, **caractérisé en ce que** les créneaux (22) de l'une des séries du second profilé (2) sont séparés par des méplats extérieurs (222) prolongés intérieurement par des dépouilles (221).

4. Élément de cadre selon l'une des revendications précédentes, **caractérisé en ce que** les créneaux (12) d'au moins l'une des séries du premier profilé (1) sont pourvus d'alvéoles (14) sous-jacentes d'amortissement des chocs.

5. Élément de cadre selon l'une des revendications précédentes, **caractérisé en ce que** le second profilé (2) est pourvu d'une unique cavité longitudinale (24) sous-jacente pour l'amortissement des chocs.

6. Élément de cadre selon l'une des revendications précédentes, **caractérisé en ce qu'il** comprend plus de deux profilés articulés.

7. Élément de cadre selon l'une des revendications précédentes, caractérisé en ce lesdites butées sont formées de faces inclinées (13, 23) s'étendant à l'extrémité intérieure des premier et second profilés, de part et d'autre de la charnière (3).

8. Élément de cadre selon l'une des revendications précédentes, **caractérisé en ce qu'il** comprend des organes de verrouillage des butées de contact.

9. Élément de cadre selon les revendications 3 et 8, **caractérisé en ce que** les organes de verrouillage sont constitués d'un ergot porté par le second profilé et dont la face (23a) tournée vers le premier profilé (1) vient en appui contre l'épaulement transversal extérieur (122a) du créneau (12a) immédiatement adjacent tandis que la saillie correspondante (121) vient se loger dans la dépouille (221) en vis à vis.

10. Élément de cadre selon l'une des revendications précédentes, **caractérisé en ce que** lesdits créneaux (11, 12, 21, 22) sont réalisés sous forme de dents triangulaires.

11. Élément de cadre selon l'une des revendications précédentes, **caractérisé en ce que** ladite charnière souple (3) est conçue de façon à permettre un pliage des deux profilés (1, 2) selon un angle de 180° l'un par rapport à l'autre, au moins vers l'arrière.

12. Élément de cadre selon la revendication précédente, **caractérisé en ce que** les profils des faces inférieures des deux profilés (1, 2) sont complémentaires pour permettre leur emboîtement ou leur placage après repli de 180° vers l'arrière.

13. Emballage réalisé par l'association d'un ou plusieurs éléments de cadre selon l'une des revendications précédentes pour le conditionnement d'articles plats (P).

## Patentansprüche

1. Rahmenelement für die Verpackung flacher Artikel (P), das mindestens ein erstes Profilteil (1) und ein zweites Profilteil (2) umfasst, die längs und in einem einzigen Teil durch ein flexibles Scharnier (3) verbunden sind und jeweils eine axiale Aufnahmenut (10, 20) des Artikels aufweisen, **dadurch gekennzeichnet, dass** die Nut seitlich durch zwei Reihen Zacken (11, 12, 21, 22) begrenzt ist, die derart konfiguriert und positioniert sind, dass zwei identische Elemente umgekehrt und entgegengesetzt durch Einrasten des ersten und zweiten Profilteils übereinander liegen, wobei die jeweiligen Zacken (12a, 22a) der Profilteile, die dem Scharnier angrenzen , mit Kontaktanschlägen ausgestattet sind, die die Blockierung der zwei Profilteile (1, 2) in einer relativen Winkelposition sichern, wobei ihre jeweiligen Nuten (10, 20) gegenüber dem Rand des zu schützenden Artikels offen sind.

2. Rahmenelement nach Anspruch 1, **dadurch gekennzeichnet, dass** die Zacken (12) einer der Reihen des ersten Profilteils (1) von einem Innenvorsprung (121) mit gerader Wand, die sich außen durch einen transversalen Absatz (122) verlängert, gebildet sind.

3. Rahmenelement nach einem der vorangehenden Ansprüche, **dadurch gekennzeichnet, dass** die Zacken (22) einer der Reihen des zweiten Profilteils (2) durch äußere Abflachungen (222) getrennt sind, die innen durch Schrägen (221) verlängert sind.

4. Rahmenelement nach einem der vorangehenden Ansprüche, **dadurch gekennzeichnet, dass** die Zacken (12) mindestens einer der Reihen des ersten Profilteils (1) mit darunter liegenden Stoßdämpferwaben (14) ausgestattet sind.

5. Rahmenelement nach einem der vorangehenden Ansprüche, **dadurch gekennzeichnet, dass** das zweite Profilteil (2) mit einem einzigen darunter liegenden länglichen Hohlraum (24) zur Stoßdämpfung ausgestattet ist.

6. Rahmenelement nach einem der vorangehenden Ansprüche, **dadurch gekennzeichnet, dass** es mehr als zwei angelenkte Profilteile umfasst.

7. Rahmenelement nach einem der vorangehenden Ansprüche, **dadurch gekennzeichnet, dass** die Anschläge von geneigten Flächen (13, 23) gebildet sind, die sich am inneren Ende des ersten und zweiten Profilteils auf der einen und der anderen Seite des Scharniers (3) erstrecken.

8. Rahmenelement nach einem der vorangehenden Ansprüche, **dadurch gekennzeichnet, dass** es Verriegelungsorgane der Kontaktanschläge umfasst.

9. Rahmenelement nach den Ansprüchen 3 und 8, **dadurch gekennzeichnet, dass** die Verriegelungsorgane von einem Sporn gebildet werden, der von dem zweiten Profilteil getragen wird und dessen Fläche (23a), die zum ersten Profilteil (1) zeigt, sich auf dem äußeren transversalen Absatz (122a) der Zacke (12a) abstützt, die direkt benachbart ist, wogegen der entsprechende Vorsprung (121) in die gegenüberliegende Schräge (221) eingreift.

10. Rahmenelement nach einem der vorangehenden Ansprüche, **dadurch gekennzeichnet, dass** die Zacken (11, 12, 21, 22) in Form dreieckiger Zähne realisiert sind.

11. Rahmenelement nach einem der vorangehenden Ansprüche, **dadurch gekennzeichnet, dass** das flexible Scharnier (3) derart konstruiert ist, dass ein Falten der zwei Profilteile (1, 2) in einem Winkel von 180° zueinander, mindestens nach hinten, möglich ist.

12. Rahmenelement nach vorangehendem Anspruch, **dadurch gekennzeichnet, dass** die Profile der Innenflächen der zwei Profilteile (1, 2) komplementär sind, um ihr Einasten oder Anliegen nach Falten um 180° nach hinten zu ermöglichen.

13. Verpackung, die durch die Kombination von einem oder mehreren Rahmenelementen nach einem der vorangehenden Ansprüche für die Verpackung von flachen Artikeln (P) realisiert wird.

## Claims

1. A frame element to package flat items (P), comprising at least one first profile (1) and a second profile (2) connected, longitudinally and in a same piece, by a flexible hinge (3) and each including an axial groove (10, 20) for receiving the item, **characterized in that** said groove is laterally delimited by two series of notches (11, 12, 21, 22) that are configured and positioned such that two identical elements are superimposed inversely and head-to-tail by interlocking of the first and second profiles, the respective notches (12a, 22a) of said profiles, adjacent to said hinge, being provided with contact stops ensuring blocking of the two profiles (1, 2) in a relative angular position where their respective grooves (10, 20) are open across from the edge of the item to be protected.

2. The frame element according to claim 1, **characterized in that** the notches (12) of one of the series of the first profile (1) are made up of an inner projection (121) with a straight wall outwardly extended by a transverse shoulder (122).

3. The frame element according to one of the preceding claims, **characterized in that** the notches (22) of one of the series of the second profile (2) are separated by outer flat portions (222) inwardly extended by undercuts (221).

4. The frame element according to one of the preceding claims, **characterized in that** the notches (12) of at least one of the series of the first profile (1) are provided with underlying shock-damping cells (14).

5. The frame element according to one of the preceding claims, **characterized in that** the second profile (2) is provided with a single underlying longitudinal cavity (24) to damp shocks.

6. The frame element according to one of the preceding claims, **characterized in that** it comprises more than two articulated profiles.

7. The frame element according to one of the preceding claims, **characterized in that** said stops are formed by inclined faces (13, 23) extending at the inner end of the first and second profiles, on either side of the hinge (3).

8. The frame element according to one of the preceding claims, **characterized in that** it comprises means for locking the contact stops.

9. The frame element according to claims 3 and 8, **characterized in that** the locking members are preferably made up of a lug supported by the second profile and whereof the face (23a) turned toward the first profile (1) bears against the outer transverse shoulder (122a) of the immediately adjacent notch (12a) while the corresponding projection (121) is housed in the opposite undercut (221).

10. The frame element according to one of the preceding claims, **characterized in that** said notches (11, 12, 21, 22) are made in the form of triangular teeth.

11. The frame element according to one of the preceding claims, **characterized in that** said flexible hinge (3) is designed so as to allow folding of the two profiles (1, 2) at a 180° angle relative to one another, at least toward the back.

12. The frame element according to one of the preceding claims, **characterized in that** the profiles of the inner faces of the two profiles (1, 2) are complementary to allow them to interlock or be pressed after folding 180° toward the back.

13. A wrapper made by associating one or more frame elements as previously described for the packaging of flat items (P).
